# EUROPÄISCHE PATENTSCHRIFT

(11) **EP 0 847 874 B1**
(45) Veröffentlichungstag und Bekanntmachung des Hinweises auf die Patenterteilung: **01.08.2001**
(21) Anmeldenummer: 97810952.8
(22) Anmeldetag: 08.12.1997
(51) Int. Cl.: B42C 9/00

(54) **Verfahren zum Ueberwachen des Leimauftrages auf einen Rücken eines in einer Buchbindemaschine bearbeiteten und durch Kleben gebundenen Buchblockes sowie Vorrichtung zur Durchführung des Verfahrens**
Method of monitoring glue application onto the back of a book block, which is bound using glue and processed in a book binding machine as well as the device for carrying out the process
Méthode de contrôle de l'application de colle sur le dos d'un bloc de livre, qui est relié avec adhésif et traité dans une machine à relier aussitôt que le dispositif pour realiser cette méthode

(30) Priorität: 13.12.1996 CH 306496
(43) Veröffentlichungstag der Anmeldung: 17.06.1998
(73) Patentinhaber: GRAPHA-HOLDING AG, 6052 Hergiswil (CH)
(72) Erfinder: Wehrle, Thomas, 8500 Frauenfeld (CH)

(56) Entgegenhaltungen:
- EP-A- 0 275 521
- DE-A- 3 714 226
- US-A- 3 937 453
- US-A- 4 782 331

## Beschreibung

Die Erfindung betrifft ein Verfahren zum Ueberwachen des Leimauftrages auf einen Rücken eines in einer Buchbindemaschine bearbeiteten und durch Kleben gebundenen Buchblockes durch Messen der Leimauftragsdicke.

Das Beleimen von Buchblöcken in Buchbindemaschinen ist seit langem bekannt. Der Leim wird auf den Buchrücken als Schicht mit Leimrollen aufgetragen. Für die Qualität und die Haltbarkeit der aus den Buchblöcken hergestellten Druckprodukten ist es nun wesentlich, dass der Leim gleichmässig und überall mit der optimalen Schichtdicke aufgetragen wird. Zur Kontrolle des Leimauftrages wurden bisher beleimte Buchblöcke von Auge kontrolliert und dazu auch aufgeschnitten. Dies ist jedoch vergleichsweise aufwendig und kleinere Schichtdickenunterschiede oder Fehler können von Auge nicht oder erst spät festgestellt werden.

Im übrigen wird auf das Buch "Klebebinden" des Verlages Beruf + Schule, Itzehoe verwiesen.

Der Erfindung liegt die Aufgabe zugrunde, ein Verfahren zu schaffen, mit dem eine einfachere und zuverlässigere Ueberwachung des Leimauftrages möglich ist.

Diese Aufgabe ist nach dem kennzeichnenden Teil des Patentanspruches 1 gelöst.

Bei einer erfindungsgemässen Vorrichtung werden die Buchblöcke an einem Sender und einem diesem zugeordneten Empfänger, die zusammenwirkend als Messwertgeber, quer zum Förderpfad eines Buchblockes einen Messbereich bildend, in der Buchbindemaschine angeordnet sind, vorbeigeführt, derart, dass zumindest die an dem Buchblockrücken aufgetragene Leimschicht den Messbereich teilweise durchsetzt.

Der durch den Buchblockrücken bzw. die Leimschicht abgedeckte oder der nicht abgedeckte Sendebereich des Messbereichs kann an einen Sensor zurückgekoppelt und ausgewertet werden. Der abgedeckte Mess- resp. Sendebereich ist abhängig von der Leimdicke.

Die erfindungsgemässe Vorrichtung erlaubt eine automatische und eine kontinuierliche Ueberwachung des Leimauftrages, so-dass auch Abweichungen, beispielsweise Toleranzabweichungen, unbeleimte Bereiche oder Einschlüsse feststellbar sind.

Da Sender und Empfänger seitlich neben dem Förderpfad der Buchblöcke angeordnet sind, kann eine Verschmutzung der Vorrichtung ausgeschlossen werden.

Eine Verlängerung des Förderpfades ist wegen der Vorrichtung nicht erforderlich, weil Sender und Empfänger problemlos unterbringbar sind.

Eine Messung der effektiven Leimdicke ist dann besonders exakt möglich, wenn gemäss einer Weiterbildung der Erfindung der Sender und der Empfänger nach dem Leimauftrag und ein zweiter Sender und Empfänger vor dem Leimauftrag angeordnet sind. Die eine Messung erfolgt bei noch nicht beleimten Buchblock und die zweite bei beleimten Buchblock. Vorzugsweise sind beide Messanordnungen resp. Messwertgeber unter gleichen mechanischen und elektrischen Voraussetzungen installiert, so dass jeweils gleichwertige elektrische Signale zur Verfügung stehen, die verglichen werden können.

Insbesondere kann der Unterschied der beiden Messsignale dazu verwendet werden, um die effektive Leimschicht bzw. Leimdicke zu messen. Es ist aber auch möglich, lediglich eine Aussage zu treffen ob der Leimauftrag in einem vorbestimmten Bereich liegt oder nicht.

Eine besonders genaue Messung ergibt sich dann, wenn die Vorrichtung gemäss einer Weiterausgestaltung der Erfindung einen Sender mit einem balkenförmigen Sendefenster aufweist, das quer zur Laufrichtung des Buchrückens gesehen geneigt ist.

Das balkenförmige Sendefenster kann vorzugsweise durch ein im Querschnitt balkenförmiges Lichtfaserkabel gebildet sein, das der Neigung entsprechend eine hohe Faserdichte quer zur Förderrichtung aufweist.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeipiels erläutert. In der Zeichnung zeigen:
- Fig. 1: schematisch das Beleimen eines Buchblockrückens in einer Buchbindemaschine,
- Fig. 2: schematisch eine räumliche Darstellung eines Teils der erfindungsgemässen Vorrichtung,
- Fig. 3: eine weitere Teilansicht der Vorrichtung,
- Fig. 4: dito,
- Fig. 5: schematisch eine Darstellung der Vorrichtung und
- Fig. 6: schematisch eine Teilansicht der erfindungsgemässen Vorrichtung.

Die in Figur 1 teilweise gezeigte Buchbindemaschine 2 weist ein stationäres und hier nur andeutungsweise veranschaulichtes Maschinengestell 2a auf, in dem an Führungsschienen 16 in einer Reihe hintereinander Zangen 11 in Richtung des Pfeiles 10 bewegbar sind. Mit den Zangen 11 werden Buchblöcke 1 nacheinander den verschiedenen Bearbeitungsbereichen zugeführt. Aus den zu Buchblöcken 1 vorerst lose zusammengetragenen Druckbogen werden in der Buchbindemaschine 2 gebundene Druckprodukte hergestellt. Bei dem in Figur 1 gezeigten Verarbeitungsschritt wird auf den bspw. beschnittenen Buchrücken 4 des Buchblocks 1 eine Leimschicht 12 aufgetragen, welche den Buchblock 1 zusammenhalten soll. Um den in Figur 1 links gezeigten nicht beleimten Buchblock la zu beleimen, wird dieser in Richtung des Pfeiles 10 über Rollen 15 geführt, die in einem unteren Bereich in Leim 13 eintauchen, der in einem Leimbecken 14 vorliegt. Die beiden Rollen 15 drehen im Uhrzeigersinn, während eine kleinere Rolle 15a, die in der Fachsprache Spinner genannt wird, in Gegenrichtung dreht und vom Buchrücken 4 überschüssigen Leim abstreift. Beim Beleimen werden die Buchblöcke 1 ohne Unterbruch kontinuierlich in Richtung des Pfeiles 10 weiterbewegt.

Zur Ueberwachung des Leimauftrages ist eine Messeinrichtung vorgesehen, die zwei im Abstand zueinander angeordnete Messwertgeber bzw. Messanordnungen 8 und 9 aufweist. Die Messanordnung 8 befindet sich in Transportrichtung 10 gesehen vor dem Leimbecken 14 und die andere Messanordnung 9 nach dem Leimbecken 14. Beide Messanordnungen 8 und 9 sind vorzugsweise gleich ausgebildet und arbeiten nach demselben Prinzip.

Die in Figur 2 gezeigte Messanordnung 8 entspricht damit auch der Messanordnung 9. Die Messanordnung 8 weist einen Sender 3 und einen Empfänger 5 auf, zwischen denen sich eine Luftstrekke 24 befindet, die quer zur Transportrichtung 10 verläuft. Wie die Figur 5 zeigt, wird das Licht z.B. Infrarotlicht einer Lichtquelle 20 in ein Lichtfaserkabel 19 oder ein anderes geeignetes Uebertragungsmedium gekoppelt. Das vom Sender 3 abgestrahlte Licht wird von einem Empfänger 5 empfangen und mit einem Lichtfaserkabel 18 an ein lichtempfindliches Sensorelement 26 zurückgekoppelt. Die beiden Lichtfaserkabel 18 und 19 sowie der Sender 3 und der Empfänger 5 sind vorzugsweise identisch ausgebildet. Sie besitzen zudem vorzugsweise einen rechteckigen oder balkenförmigen Querschnitt und der Sender 3 als auch der Empfänger jeweils ein entsprechend balkenförmiges Fenster 23 bzw. 27. Die Messanordnung 8 arbeitet im Einwegverfahren, das heisst im definierten Abstand entsprechend zum Sender 3 befindet sich der Empfänger 5, der durch das Lichtfaserkabel 18 gebildet ist. Das Lichtfaserkabel 18 dient somit lediglich als Uebertragungselement für das empfangene Licht und ist mechanisch an den Lichtsensor 26 angekoppelt. Der Sensor 26 wandelt das empfangene Licht in ein elektrisches Signal um, das für den weiteren Messzweck verwendet wird.

Wie die Figur 2 und insbesondere Figur 6 zeigen, sind die beiden Fenster 23 und 27 genau parallel zueinander ausgerichtet und bezüglich der Transportrichtung 10 geneigt. Der Abstand 24 ist nun so angeordnet, dass das balkenförmige Lichtbündel 6 zwischen dem Sender 3 und dem Empfänger 5 von den Buchrücken 4 einzeln durchfahren wird. Hierbei wird ein Bereich 6a des Lichtbündels 6 vom Buchrücken 4 abgedeckt und dieser Bereich 6a gelangt entsprechend nicht zum Empfänger 5, wie dies beispielsweise deutlich in Figur 4 gezeigt ist. Ein unterer Bereich 6b des Lichtbündels 6 befindet sich beim durchfahrenden Buchrücken 1 unterhalb des zu beleimenden Buchrückens 4 und wird somit vom Empfänger 5 empfangen. Ein Bereich 6a wird auch dann abgedeckt, wenn bei der Messanordnung 8 der Buchrücken 4 nicht beleimt ist. Der abgedeckte Bereicht 6 ist hier jedoch kleiner, als der bei der Messanordnung 9 abgedeckte Bereich, da hier nun die aufgetragene Leimschicht 12 entsprechend der Schichtdicke ebenfalls einen Teil des Lichtbündels abdeckt. Die Fenster 23 und 27 sind nun so angeordnet, dass die Buchrücken beispielsweise etwa 50 % des Lichtbündels abdecken. Dies hat zur Folge, dass das elektrische Signal des Sensorelementes 26 entsprechend ebenfalls nur 50 % des Maximalwertes entspricht, da bei Nichtanwesenheit eines Buchblockes 1 der Empfänger 5 100 % des vom Sender ausgesendeten Lichtes empfängt. Wie bereits erwähnt, sind vorzugsweise die beiden Messanordnungen 8 und 9 gleich ausgebildet. Dies hat zur Folge, dass das elektrische Signal der Messanordnung 8 und das elektrische Signal der Messanordnung 9 gleichwertig sind und verglichen werden können. Wesentlich ist nun auch, dass die nicht beleimten Buchblöcke 1 immer gleiche Signale bei der Messanordnung 8 ergeben. Die Signale bei der Messanordnung 9 sind jedoch abhängig vom Leimauftrag und insbesondere von der Schichtdicke A (Figur 1) der Leimschicht 12. Der Unterschied der beiden Messsignale kann nun dazu verwendet werden, die effektive Leimdicke zu messen. Der Unterschied der Signale kann aber auch dazu verwendet werden, eine Aussage zu treffen, ob der Leimauftrag in einem vorbestimmten definierten Bereich liegt oder nicht. Denkbar sind aber auch andere Anwendungen. Beispielsweise könnte graphisch ein Längspofil der Leimschicht 12 aufgezeichnet werden. Die erfindungsgemässe Vorrichtung ermöglicht somit, dass jeder Leimauftrag auf einen Buchblock 1 überwacht werden kann. Fehler beim Leimauftrag, die beispielsweise durch Verschmutzung, Staub oder Leimfäden verursacht sein können oder die durch das Einspannen eines Buchblockes 1 (bspw. Schieflage) entstehen, können sofort festgestellt werden.

Die erwähnte Neigung der Fenster 23 und 27 ermöglicht eine besonders präzise Messung mit Lichtfaserkabeln. Durch die Neigung der Fenster 23 und 27 befinden sich gemäss Figur 6 im Bereich der Leimschicht 12 mehr Lichtfasern 25 als bei einer vertikalen Anordnung. In der Regel sind selbstverständlich wesentlich mehr Lichtfasern 25 vorhanden als in Figur 6 gezeigt. Das Uebertragungsmedium ist vorzugsweise ein temperaturbeständiges Glasfaserkabel, jedoch sind auch andere Uebertragunsgmittel denkbar.

## Patentansprüche

1. Verfahren zum Ueberwachen des Leimauftrages auf einen Rücken eines in einer Buchbindemaschine bearbeiteten und durch Kleben gebundenen Buchblockes, durch Messen der Leimauftragsdicke, dadurch gekennzeichnet, dass auf dem Förderpfad der Buchbindemaschine zumindest die auf dem Buchblockrücken aufgetragene Leimschicht einen quer gerichteten, aus einem Strahlenbündel gebildeten Messbereich teilweise durchsetzt und dass der durch den unbeleimten oder den beleimten Buchblockrücken abgedeckte oder der restliche Strahlenbündel des Messbereichs in ein Messsignal umgewandelt und zur Vergleichsmessung verwendet wird.

2. Verfahren nach Anspruch 1, mit einem an dem Förderpfad aus sich gegenüberliegenden Sender und Empfänger, oder einseitig durch einen Reflexionseffekt wirkenden, den Messbereich bildenden Messwertgeber.

3. Verfahren nach Anspruch 1 oder 2, dadurch gekennzeichnet, dass der aus der Vergleichsmessung resultierende Differenzwert mit einem der Leimauftragsdicke entsprechenden Sollwert verglichen und bedarfsfalls das Ergebnis zur Korrektur des Leimauftrages verwendet wird.

4. Verfahren nach einem der Ansprüche 1 bis 3, bei dem dem Leimauftrag ein Messbereich nachgeschaltet ist, dadurch gekennzeichnet, dass beim Messen der Leimauftragsdicke der unbeleimte Buchblockrücken als Bezugsgrösse des Messbereichs verwendet wird.

5. Verfahren nach einem der Ansprüche 1 bis 3, bei dem dem Leimauftrag ein Messbereich vor- und nachgeschaltet ist, dadurch gekennzeichnet, dass der dem unbeleimten Buchblockrücken zugeordnete vorgeschaltete Messbereich und der dem beleimten Buchblockrücken nachgeschaltete Messbereich durch eine gemeinsame Bezugsgrösse verbunden sind.

6. In einer Buchbinckmaschine(z) eine Vorrichtung zur Durchführung des Verfahrens nach den Ansprüchen 1 bis 5, gekennzeichnet durch einen Sender (3) und einen diesem zugeordneten Empfänger (5), die zusammenwirkend als Messwertgeber (8, 9) quer zum Förderpfad eines Buchblockes (1) einen Messbereich bildend, in der Buchbindemaschine (2) angeordnet sind, derart, dass zumindest die an dem Buchblockrücken (4) aufgetragene Leimschicht (6) den Messbereich teilweise durchsetzt.

7. Vorrichtung nach Anspruch 7, dadurch gekennzeichnet, dass der Messbereich die Leimschicht (12) in Dickenrichtung wenigstens an der freien Leimkante überragt.

8. Vorrichtung nach Anspruch 7, dadurch gekennzeichnet, dass der Messwertgeber (8, 9) stromabwärts einer Leimauftragsstation angeordnet ist.

9. Vorrichtung nach Anspruch 8, dadurch gekennzeichnet, dass der Sender (3) eines Messwertgebers (8, 9) ein balkenförmiges Sendefenster aufweist, das quer zur Laufrichtung des Buchblockrückens (4) betrachtet geneigt angeordnet ist.

10. Vorrichtung nach einem der Ansprüche 6 bis 9, dadurch gekennzeichnet, dass ein weiterer Messwertgeber (8, 9) stromaufwärts der Leimauftragsstation angeordnet ist.

11. Vorrichtung nach Anspruch 10, dadurch gekennzeichnet, dass die Messwertgeber (8, 9) zur Abgabe gleichartiger Signale ausgebildet und die Empfänger (5) der Messwertgeber (8, 9) mit einer Vergleichsvorrichtung zur Auswertung der Signale mit einem Rechner verbunden sind.

12. Vorrichtung nach Anspruch 11, dadurch gekennzeichnet, dass der Rechner mit der Leimauftragsstation resp. der Buchbindemaschine (2) steuerwirksam verbunden ist.

13. Vorrichtung nach einem der Ansprüche 6 bis 12, dadurch gekennzeichnet, dass die Leimauftragsstation und der Rechner durch einen Regelkreis verbunden sind.

14. Vorrichtung nach einem der Ansprüche 6 bis 12, dadurch gekennzeichnet, dass der Sender mit einer Lichtquelle (20) und der Empfänger (5) mit einem Messwertnehmer verbunden ist.

## Claims

1. A method of monitoring the application of glue on to a spine of a book block, which is processed in a book-binding machine and is bound using glue, by measuring the thickness of the layer of glue, characterized in that on the conveyor path of the book-binding machine at least the layer of glue applied on to the spine of the book block partly passes through a transversely oriented measuring range comprising a bundle of rays, and in that the bundle of rays covered by the unglued or the glued spine of the book block or the remaining bundle of rays of the measuring range is converted into a measuring signal and is used for the comparison measurement.

2. A method according to Claim 1, with a measurement transducer forming the measuring range and comprising a transmitter and a receiver which are located opposite one another on the conveyor path, or with the measurement transducer operating on one side by means of a reflection effect.

3. A method according to Claim 1 or 2, characterized in that the differential value resulting from the comparison measurement is compared with a desired value corresponding to the thickness of the layer of glue and if necessary the result is used to correct the glue application.

4. A method according to one of Claims 1 to 3, in which a measuring range is located downstream of the glue application, characterized in that, when measuring the thickness of the layer of glue, the unglued spine of the book block is used as a reference value of the measuring range.

5. A method according to one of Claims 1 to 3, in which a measuring range is located upstream of the glue application and a measuring range is located downstream of the glue application, characterized in that the measuring range located upstream and associated with the unglued spine of the book block and the measuring range located downstream and associated with the glued spine of the book block are linked by a common reference value.

6. In a book-binding machine (2), an apparatus for implementing the method according to Claims 1 to 5, characterized by a transmitter (3) and an associated receiver (5), cooperating as measurement transducers (8, 9) and forming a measuring range at right angles to the conveyor path of a book block (1), said transmitter (3) and receiver (5) being disposed in the book-binding machine (2) in such a way that at least the layer of glue (6) applied on to the spine of the book block (4) partly passes through the measuring range.

7. An apparatus according to Claim 6, characterized in that the measuring range projects beyond the layer of glue (12) in direction of thickness at least at the free edge of the glue.

8. An apparatus according to Claim 7, characterized in that the measurement transducer (8, 9) is located downstream of a glue application station.

9. An apparatus according to Claim 8, characterized in that the transmitter (3) of a measurement transducer (8, 9) has a bar-shaped transmitting window, which is located so as to be at an angle when viewed at right angles to the direction of travel of the spine of the book block (4).

10. An apparatus according to one of Claims 6 to 9, characterized in that an additional measurement transducer (8, 9) is located upstream of the glue application station.

11. An apparatus according to Claim 10, characterized in that the measurement transducers (8, 9) are designed to deliver equivalent signals and the receivers (5) of the measurement transducers (8, 9) are connected to a comparison apparatus for evaluating the signals by means of a computer.

12. An apparatus according to Claim 11, characterized in that the computer is connected in a controlling capacity to the glue application station and the book-binding machine (2) respectively.

13. An apparatus according to one of Claims 6 to 12, characterized in that the glue application station and the computer are connected by means of a control circuit.

14. An apparatus according to one of Claims 6 to 12, characterized in that the transmitter is connected to a light source (20) and the receiver (5) is connected to a measuring device.

## Revendications

1. Procédé de contrôle de l'application de colle sur le dos d'un corps de livre traité dans une machine à relier et relié par collage, en mesurant l'épaisseur de colle appliquée, caractérisé en ce que, sur le parcours de la machine à relier, au moins la couche de colle appliquée sur le dos du corps du livre traverse partiellement une zone de mesure orientée transversalement et formée par un faisceau de rayons, et en ce que le faisceau de rayons masqué par les dos non encollés ou encollés ou le faisceau de rayons restant de la zone de mesure est transformé en un signal de mesure et est utilisé comme mesure de comparaison.

2. Procédé selon la revendication 1, comprenant un indicateur de valeurs de mesure formé sur le parcours par un émetteur et un récepteur se faisant face ou disposés sur le même côté et coopérant par un effet de réflexion.

3. Procédé selon la revendication 1 ou 2, caractérisé en ce que la différence résultant de la mesure de comparaison est comparée à une valeur de consigne correspondant à l'épaisseur de colle appliquée et en ce que, si besoin est, le résultat est utilisé pour rectifier la couche de colle appliquée.

4. Procédé selon l'une des revendications 1 à 3, selon lequel une zone de mesure est prévue en aval de l'encollage, caractérisé en ce que, lors de la mesure de l'épaisseur de colle appliquée, le dos du corps de livre non encollé est utilisé comme grandeur de référence de la zone de mesure.

5. Procédé selon l'une des revendications 1 à 3, selon lequel une zone de mesure est prévue en amont et en aval de l'encollage, caractérisé en ce que la zone de mesure située en amont et associée au dos du corps de livre non encollé et la zone de mesure prévue en aval du dos du corps de livre encollé sont liées par une grandeur de référence commune.

6. Dispositif dans une machine à relier (2) pour mettre en oeuvre le procédé selon les revendications 1 à 5, caractérisé par un émetteur (3) et un récepteur (5) associé à celui-ci, qui, en coopérant à titre d'indicateurs de valeurs de mesure (8, 9) et en formant transversalement par rapport au parcours d'un corps de livre (1) une zone de mesure, sont disposés dans la machine à relier (2) de manière à ce qu'au moins la couche de colle (6) appliquée sur le dos (4) du corps de livre traverse en partie la zone de mesure.

7. Dispositif selon la revendication 6, caractérisé en ce que la zone de mesure dépasse la couche de colle (12) dans le sens de l'épaisseur au moins au niveau de l'arête libre de la couche de colle.

8. Dispositif selon la revendication 7, caractérisé en ce que l'indicateur de valeurs de mesure (8, 9) est situé en aval d'un poste d'encollage.

9. Dispositif selon la revendication 8, caractérisé en ce que l'émetteur (3) d'un indicateur de valeurs de mesure (8, 9) présente une fenêtre émettrice en forme de poutre qui, vue perpendiculairement à la direction d'avancement du dos du corps de livre (4), est disposée inclinée.

10. Dispositif selon l'une des revendications 6 à 9, caractérisé en ce qu'un autre indicateur de valeurs de mesure (8, 9) est placé en amont du poste d'encollage.

11. Dispositif selon la revendication 10, caractérisé en ce que les indicateurs de valeurs de mesure (8, 9) sont réalisés de manière à fournir des signaux similaires et en ce que les récepteurs (5) des indicateurs de valeurs de mesure (8, 9) sont reliés à un dispositif de comparaison pour exploiter les signaux à l'aide d'un calculateur.

12. Dispositif selon la revendication 11, caractérisé en ce que le calculateur est relié de manière active au poste d'encollage ou à la machine à relier (2).

13. Dispositif selon l'une des revendications 6 à 12, caractérisé en ce que le poste d'encollage et le calculateur sont reliés par une boucle de régulation.

14. Dispositif selon l'une des revendications 6 à 12, caractérisé en ce que l'émetteur est relié à une source de lumière (20) et le récepteur (5) à un capteur de valeurs de mesure.
